# FASCICULE DE BREVET EUROPEEN

(11) **EP 0 293 273 B1**
(45) Date de publication et mention de la délivrance du brevet: **02.09.1992**
(21) Numéro de dépôt: 88400567.9
(22) Date de dépôt: 10.03.1988
(51) Int. Cl.: F42B 12/48

(54) **Projectile fumigène et munition ainsi équipée**
Nebel erzeugendes Geschoss und ein solches Geschoss enthaltende Munition
Smoke-producing projectile and ammunition having such a projectile

(30) Priorité: 12.03.1987 FR 8703415
(43) Date de publication de la demande: 30.11.1988
(73) Titulaire: GIAT Industries, F-92213 Saint Cloud Cédex (FR); ETIENNE LACROIX - TOUS ARTIFICES SA, F-31600 Muret (FR)
(72) Inventeur: Puech, Jean Marc, F-31520 Ramonville Saint Agne (FR); Larmignat, Daniel, F-18000 Bourges (FR); Lepezennec, Jean-Pierre, F-18000 Bourges (FR)
(74) Mandataire: Martin, Jean-Jacques

(56) Documents cités:
- EP-A- 0 108 939
- FR-A- 2 343 989
- FR-A- 2 466 743

## Description

La présente invention concerne les projectiles fumigènes destinés à la protection par masquage de véhicules terrestres, en particulier de chars.

On a déjà proposé de nombreux projectiles fumigènes, du type comprenant au moins un pot de composition pyrotechnique apte à générer de la fumée lors de sa combustion, pour la protection de véhicules terrestres.

Néanmoins, les projectiles fumigènes jusqu'ici proposés ne donnent pas entière satisfaction.

On a également proposé dans le document **EP-A-0 108 939 (FEISTEL)** un projectile du type comprenant au moins un élément 1 de composition pyrotechnique apte à générer de la fumée lors de sa combustion, et une charge de poudre 2 absorbeuse de contraste dans le domaine infrarouge.

Plus précisément, le document **EP-A-0 108 939** propose des moyens permettant d'assurer un déploiement quasi-simultané de la composition fumigène et de la charge de poudre, de telle sorte que cette dernière bénéficie des courants d'air chaud ascendants générés par la composition fumigène, afin de prolonger dans le temps l'état de suspension des particules de poudre. Cela est exprimé page 2, lignes 6 à 16 du document **EP-A-0 108 939.**

Plus précisément encore, le document **EP-A-0 108 939** évoque deux modes de réalisation.

Selon le premier mode de réalisation correspondant au préambule de la revendication 1 et illustré sur la figure 1, les éléments de composition pyrotechnique fumigène 1 sont placés arrière d'une charge de poudre 2. De plus, les éléments de composition pyrotechnique fumigène 1 sont associés à une charge 3 qui assure une segmentation des éléments 1 comme illustré sur les figures 2C et 2D. La charge de poudre 2 est associée à une charge pyrotechnique 4. Celle-ci étant placée en aval de la charge de poudre 3 associée aux éléments 1, le déploiement de la charge de poudre 2 ne peut être assuré qu'après segmentation et dispersion des éléments de composition pyrotechnique fumigène. Cela conduit à une mise en oeuvre très lente du masquage.

Selon le second mode de réalisation illustré sur les figures 4 et 5, la charge de poudre 2 est au contraire placée en arrière des éléments de composition pyrotechnique fumigène 1. Dans ce cas, l'explosion de la charge pyrotechnique 4 associée à la charge de poudre 2 accélère les éléments de composition pyrotechnique. Cela conduit à une mise en oeuvre très éloignée de la composition pyrotechnique fumigène.

Le document FR-A-2 343 989 concerne un dispositif de lancement de leurres infrarouges. Selon le document FR-A-2 343 989, le projectile de lancement de leurre infrarouge comprend une charge pyrotechnique brûlant dans l'infrarouge enfermée dans un étui constitué par une enveloppe tubulaire qui est fermée à ses extrémités opposées par deux bouchons amovibles reliés entre eux par une liaison mécanique de résistance limitée apte à être brisée sous l'action d'un dispositif d'allumage associé.

Le document FR-A-2 466 743 décrit un obus fumigène pour l'émission de fumée par des charges à combustion rapide et à combustion lente comprenant un élément supérieur à combustion rapide et dégagement instantané de fumée avec une charge d'ignition/éclatement et une charge séparée d'éjection et un élément inférieur dégageant de la fumée à combustion lente dans une boîte en acier avec une charge d'éjection séparée et un moyen de charge d'ignition commun.

Les dispositifs décrits dans les documents précités ne permettent pas un masquage totalement satisfaisant.

La présente invention a maintenant pour but de proposer un nouveau projectile fumigène adapté pour délivrer une protection très rapide suite à la détection d'une menace, tout en assurant une protection prolongée dans le temps.

La présente invention a plus précisément pour but de proposer un nouveau projectile fumigène adapté pour délivrer une protection quasi instantanée, c'est-à-dire en moins d'une seconde, tout en assurant un masquage du véhicule pendant une durée atteignant 30 à 60 secondes.

Ce but est atteint selon la présente invention, à l'aide d'un projectile fumigène du type précité et connu en soi comprenant au moins un pot de composition pyrotechnique apte à générer de la fumée lors de sa combustion, et une charge de poudre absorbeuse de contraste dans le domaine infrarouge, dans lequel la charge de poudre est placée en avant du pot de composition pyrotechnique fumigène, dans le sens d'éjection, et une canne explosive est associée à la charge de poudre pour déployer celle-ci, caractérisé par le fait que :
- le pot de composition pyrotechnique fumigène possède un canal longitudinal pour la transmission de feu à la canne explosive, de telle sorte que celle-ci explose rapidement sur trajectoire après lancement du projectile afin, d'une part, d'assurer un déploiement quasi-instantané de la charge de poudre, d'autre part, de freiner le pot de composition pyrotechnique avant toute dispersion de celui-ci."

Grâce à une telle structure, on obtient d'une part, un déploiement rapide de la charge de poudre, d'où un premier effet de masquage quasi instantané. D'autre part, grâce à la structure proposée dans le cadre présente invention, le pot de composition pyrotechnique fumigène peut être éjecté à vitesse élevée afin de prendre rapidement la relève de la charge de poudre pour assurer un masquage continu du véhicule à protéger, tout en étant mis en oeuvre en un point relativement proche du véhicule pour assurer un effet de masquage efficace.

De préférence, selon la présente invention, la charge de poudre est formée de poudre de laiton dont la granulométrie est choisie pour être absorbeuse de contraste dans le domaine infrarouge.

Selon une caractéristique avantageuse de la présente invention, la canne explosive est centrée sur l'axe du projectile, la charge de poudre entourant la canne sur toute sa périphérie et recouvrant l'extrémité avant de cette canne, de telle sorte que la canne explosive déploie la charge de poudre sous forme d'un disque plein.

Une charge de séparation est de préférence intercalée entre la charge de poudre et le pot de composition pyrotechnique fumigène.

Selon l'invention, le pot de composition pyrotechnique fumigène est avantageusement relié à un étui qui loge la charge de poudre par des moyens de liaison adaptés pour être rompus lors de la mise à feu de la charge de séparation. De tels moyens de liaison sont de préférence choisis dans le groupe comprenant : un manchon d'enveloppe thermorétractable, un organe de liaison en colle époxy, un organe de liaison en ruban adhésif, ou encore une tige centrale.

Cette dernière, selon la présente invention, est de préférence formée d'un manchon pourvu d'une pluralité de lumières oblongues. Comme cela sera évoqué plus en détail par la suite, de telles lumières oblongues permettent en particulier la transmission de feu à la composition pyrotechnique fumigène.

De façon avantageuse, le pot de composition pyrotechnique fumigène est divisé en différents éléments.

Selon un mode de réalisation considéré actuellement comme préférentiel, le projectile comprend un retard de trajectoire mis à feu lors de l'éjection du projectile, un relais pyrotechnique associé au retard de trajectoire, une charge de séparation intercalée entre la charge de poudre et le pot de composition pyrotechnique fumigène, une charge initiante associée à la canne explosive et un tiroir de sécurité intercalé sur des passages de feu reliant le relais à la charge de séparation et à la charge initiante, le tiroir de sécurité étant déplaçable entre une position de sécurité, au stockage, dans laquelle il obture les passages de feu, et une position de libération, dans laquelle, après éjection, il libère les passages de feu.

La présente invention concerne également une munition destinée à la protection par masquage de véhicules, comportant dans une douille, un projectile du type précité et une charge pyrotechnique disposée dans le fond de la douille pour l'éjection du projectile.

D'autres caractéristiques, buts et avantages de la présente invention apparaîtront à la lecture de la description détaillée qui va suivre et en regard des dessins annexés, donnés à titre d'exemples non limitatifs, et sur lesquels :
. la figure 1 représente une vue schématique en coupe axiale longitudinale d'une munition conforme à un premier mode de réalisation de la présente invention,
. la figure 2 représente une vue schématique en coupe axiale longitudinale d'une munition conforme à un second mode de réalisation de la présente invention, et
. la figure 3 illustre schématiquement le masquage obtenu par la mise en oeuvre d'une pluralité de munitions conformes à la présente invention.

On va dans un premier temps décrire le mode de réalisation de la munition illustrée sur la figure 1.

Cette munition 10 comprend une douille 12 fixée sur un culot 20 qui loge un impuseur. La douille 12 loge elle-même un projectile 100 qui, pour l'essentiel, comprend de l'avant vers l'arrière, dans le sens du déplacement, une charge de poudre 110 associée à une canne explosive 112 et un pot de composition pyrotechnique fumigène réparti en deux élément 150, 152 selon le mode de réalisation illustré sur la figure 1, sans que ce nombre puisse être considéré comme limitatif.

Sur la figure 1 annexée on a référencé 14 l'axe longitudinal de la munition 10 et du projectile 100. Cet axe 14 correspond pour l'essentiel à un axe de symétrie.

La douille 12 est formée d'un manchon cylindrique centré sur l'axe 14. Elle est munie à son extrémité arrière d'une collerette annulaire 16 s'étendant radialement par rapport à l'axe 14 et en direction de celui-ci.

La douille 12 est fixée sur le culot 20 par l'intermédiaire de cette collerette 16. En effet, la collerette 16 est pincée entre une nervure annulaire 22, solidaire de la périphérie extérieure 24 du culot 20, et une bague filetée 26 engagée à l'intérieur de la douille 12 et venant en prise avec un canon fileté 28 solidaire du culot 20.

La bague filetée 26 et la nervure annulaire 22 sont coaxiales à l'axe 14.

Le culot 20 porte un ergot 30 qui s'étend radialement par rapport à l'axe longitudinal 14. Cet ergot permet d'immobiliser la douille dans un mortier à l'aide d'un montage à baïonnette, de façon classique en soi.

La structure de l'impulseur illustré sur la figure 1 annexée est bien connue de l'homme de l'art.

Le culot 20 supporte à son extrémité avant une coupelle 32.

Cette coupelle 32 possède un passage axial traversant 34 qui reçoit un inflammateur à commande électrique 36.

Les deux fils 38, 40 destinés à assurer l'alimentation de l'inflammateur 36 sont reliés l'un à un rivet 42, l'autres à un plot de contact 44.

Le culot 20 est réalisé en un matériau électriquement conducteur. Le rivet 42 est fixé au culot 20 afin d'assurer une liaison électrique entre le fil d'alimentation 38 et le culot 20.

Le plot de contact 44 est engagé dans un alésage traversant l'embase du culot 20, coaxialement à l'axe longitudinal 14. Ainsi, le plot de contact 44 est accessible à l'arrière de la munition.

Le plot de contact 44 est isolé du culot 20 par une gaine électriquement isolante 46.

La coupelle 32 définit sur sa surface avant une chambre qu reçoit une charge d'éjection 48, par exemple à base de poudre noire.

Un piston 50 est intercalé entre le culot 20 logeant l'impulseur qui vient d'être décrit et l'extrémité arrière du projectile 100.

Le piston 50 est formé d'une rondelle qui s'étend transversalement à l'axe longitudinal 14. La rondelle 50 est pourvue d'un alésage central 52.

L'extrémité avant de la douille 12 est obturée au stockage par un chapeau 60. Le chapeau 60 est immobilisé sur la douille 12 à l'aide d'au moins une goupille cisaillable 62 qui s'étend radialement par rapport à l'axe longitudinal 14.

On aperçoit sur la figure 1 deux éléments 152, 150 du pot de composition pyrotechnique fumigène empilés axialement de l'arrière vers l'avant dans le projectile 100. Les éléments 152, 150 sont cylindriques de révolution autour de l'axe longitudinal 14. Il sont enveloppés dans des étuis respectifs 153, 151.

Les éléments 150 et 152 définissent un canal libre central 160 centré sur l'axe longitudinal 14 et aligné avec l'alésage 52 ménagé dans la rondelle 50.

Un culot secondaire 120 centré sur l'axe 14 est intercalé entre le pot de composition pyrotechnique fumigène 150, 152 et la charge de poudre 110. Le culot secondaire 120 possède un canal central 122 centré sur l'axe 14 qui loge de l'arrière vers l'avant un retard de trajectoire 124 et un relais pyrotechnique 126. Le retard de trajectoir 124 est engagé dans l'extrémité avant du canal 160.

La charge de poudre 110 et la canne explosive 112 associée sont logées dans un étui 114. Cet étui 114 comprend un paroi cylindrique 115 centrée sur l'axe 14, solidaire d'une pièce d'une paroi transversale avant d'obturation 116.

L'extrémité arrière de l'étui 114 est obturée par un disque 118. Un joint torique d'étanchéité est intercalé entre le disque 118 et la paroi cylindrique 115 de l'étui 114.

La canne explosive 112 est formée d'un doigt cylindrique centré sur l'axe 14. La canne explosive 112 est entourée d'une enveloppe 111.

La canne explosive 112 est supportée par le disque 118.

On notera à l'examen des figures annexées que la charge de poudre 110 entoure le canne explosive 112 sur toute sa périphérie et, de plus, recouvre l'extrémité avant de cette canne. Ainsi, la canne explosive 112 déploie la charge de poudre 110 sous forme d'un disque plein. La partie centrale de ce disque est générée par la portion de la charge de poudre placée en avant de la canne explosive 112. La bordure du disque est générée par la portion de la charge de poudre 110 qui entoure la canne explosive 112.

Il est par ailleurs prévu entre le culot secondaire 120 et le disque 118 une chambre 140 centrée sur l'axe longitudinal 14.

Cette chambre 140 loge de l'arrière vers l'avant un tiroir de sécurité 142 et une charge initiante 144.

La charge initiante 144 est placée en arrière de la canne explosive 112 et communique avec celle-ci.

Le tiroir de sécurité 142 est adapté pour être déplaçable entre une position de sécurité, qui correspond à la position de stockage, dans laquelle il obture les passages de feu, et une position de libération, obtenue après éjection du projectile 100 hors de la douille 12, dans laquelle le tiroir 142 libère le passage de feu reliant le relais 126 et la charge initiante 144.

Le tiroir 142 est guidé à coulissement entre la charge initiante 144 et le culot secondaire 120 dans une direction radiale par rapport à l'axe longitudinal 14. Le tiroir de sécurité 142 est sollicité vers la position de libération par des moyens élastiques non illustrés sur les figures pour simplifier l'illustration.

Le tiroir de sécurité 142 possède un passage traversant qui s'étend parallèlement à l'axe longitudinal 14.

Le passage traversant ménagé dans le tiroir de sécurité 142 n'est aligné avec le passage de feu reliant le relais 126 à la charge initiante 144 que lorsque le tiroir 142 est déplacé en position de libération, c'est-à-dire après que le projectile 100 ait été éjecté hors de la douille 12.

La structure d'un tel tiroir de sécurité, connue de l'homme de l'art, ne sera pas décrite plus en détail par la suite. Un tel tiroir de sécurité 142 peut par exemple être similaire au tiroir illustré sur les figures 3 et 4 des demandes de brevet français publiées sous les numéros 2 294 420 et 2 293 872.

La charge de poudre 110 est avantageusement composée de particules métalliques dont la granulométrie est choisie pour être absorbeuse de contraste dans le domaine infrarouge. De préférence, selon l'invention, il s'agit de poudre de laiton.

Selon une autre caractéristique avantageuse de l'invention, le pot de composition pyrotechnique fumigène, et plus précisément les étuis 151, 153 logeant celui-ci, est (sont) relié(s) aux moyens logeant la charge de poudre 110 par des moyens de liaison adaptés pour être rompus lors de l'explosion de la canne 112 ou lors de la mise à feu d'une charge de séparation intercalée entre la charge de poudre 110 et le pot de composition pyrotechnique fumigène 150, 152.

Ces moyens de liaison pourront prendre de nombreuses formes. Il peut s'agir d'un manchon d'enveloppe thermorétractable, d'un organe de liaison en colle époxy, d'un organe de liaison en ruban adhésif ou encore d'une tige centrale engagée dans le canal 160.

On a illustré sur la figure 2 un mode de réalisation d'une munition conforme à cette dernière variante de réalisation.

Les éléments du mode de réalisation illustrés sur la figure 2 conformes à ceux précédemment décrits en regard de la figure 1 portent des références numériques identiques.

On distingue sur la figure 2 une tige 170 engagée dans le canal 160 traversant les pots de composition pyrotechnique fumigène 150, 152.

La tige centrale 170 est formée d'un manchon pourvu d'une pluralité de lumières oblongues 172.

L'extrémité arrière de la tige 170 reçoit une cale annulaire 174 pourvue d'une tête évasée 176 qui repose contre le piston d'éjection 50.

L'extrémité avant de la tige 170 est fixée sur le culot secondaire 120.

On aperçoit également sur la figure 2 une charge de séparation 145 placée entre le culot secondaire 120 et l'extrémité avant du pot de composition pyrotechnique fumigène.

La charge de séparation 145 est plus précisément placée dans une chambre annulaire 146 ménagée sur la surface arrière du culot secondaire 120. Cette chambre 146 communique par des canaux 147 avec la charge initiante 144. Les canaux 147 s'étendent parallèlement à l'axe longitudinal 14. Ainsi, en position de sécurité du tiroir 142 les passages 147 sont séparés du relais 126. Par contre, lorsque le tiroir de sécurité 142 est déplacé en position de libération, les canaux 147 communiquent avec le relais 126.

On notera également à l'examen de la figure 2 annexée que le logement 146 qui reçoit la charge de séparation 145 est obturé par un voile d'étanchéité 148 qui s'étend transversalement à l'axe longitudinal 14 et évite toute transmission de feu directe à partir du canal principal 160 vers la charge de séparation 145.

Le fonctionnement de la munition illustrée sur les figures 1 et 2 est le suivant.

La munition 10 est assemblée par montage à baïonnette à l'aide de l'ergot 30 dans un mortier de lancement, de façon classique en soi.

L'application d'une tension appropriée entre le culot 20 et le plot de contact 44 assure l'alimentation de l'inflammateur 36 et de là la mise à feu de la charge d'éjection 48.

Les gaz développés par la charge d'éjection 48 sollicitent le piston 50 et le projectile 100 vers l'avant de la douille 12. L'effort transmis au chapeau 60 entraîne le cisaillement de la goupille 62 et produit l'éjection du projectile 100. Simultanément, les gaz d'éjection qui traversent l'alésage 52 ménagé dans le piston 50 et/ou la cale 174, se répandent dans le canal 160.

De ce fait, à l'éjection, le feu est transmis par le couloir central 160 (et par l'intermédiaire des lumières oblongues 172) aux deux sous-charges fumigènes 150, 152 qui prennent leur régime, et au retard de trajectoire 124.

Lors de l'éjection du projectile 100 à l'extérieur de l'étui 12, le tiroir de sécurité 142 est déplacé en position de libération.

Les passages de feu reliant le relais 126 à la charge initiante 144 et à la charge de séparation 145, qui étaient initialement obturés, sont alors libérés.

A la fin de la combustion du retard 124, le relais 126 est mis à feu et celui-ci transmet le feu à la charge initiante 144 et à la charge de séparation 145.

La charge de séparation assure la séparation du pot de composition pyrotechnique fumigène 150, 152 et de la charge de poudre 110, par rupture des moyens reliant initialement ceux-ci, (par exemple par rupture de la tige 160).

La charge initiante 144 transmet le feu à la canne 112 qui lors de son explosion déploie la poudre 110 selon un disque d'axe centré sur la trajectoire. La poudre 110 peut par exemple être formée de particules métalliques en laiton.

Par ailleurs, l'explosion de la canne 112 freine le déplacement des charges fumigènes 150, 152 pour assurer la mise en service de celles-ci en position relativement rapprochée du point de lancement, malgré une vitesse d'éjection élevée des charges fumigènes 150, 152. Les charges fumigènes 150, 152 sont mises en oeuvre au sol. Ces charges fumigènes 150, 152, lors de leur combustion, génèrent un nuage opaque infra-rouge.

Le retard de trajectoire 124 est adapté pour assurer un déploiement quasi instantané de la charge de poudre 110, c'est-à-dire en moins d'une seconde à compter de l'initialisation de la mise à feu, et de préférence de l'ordre de 0,3 à 0,4 seconde après cette initialisation.

Le lieu du déploiement de la charge de poudre 110, c'est-à-dire la distance séparant le point du dépotement du point de lancement, est déterminé d'une part par la vitesse d'éjection, d'autre part par le temps de trajectoire.

Selon l'invention, la charge d'éjection 48 et le retard de trajectoire 124 sont adaptés pour assurer le déploiement de la charge de poudre 110 à une distance de l'ordre d'une dizaine de mètre du point de lancement.

Par ailleurs, la charge d'éjection 48 et la canne explosive 112 qui assure l'effet de freinage sur la charge fumigène 150, 152 sont de préférence adaptées pour assurer la chute des charges fumigènes 150, 152 à environ 30 ou 40 mètres du point de lancement.

Ces charges fumigènes 150, 152 sont adaptées pour être mises en régime environ une dizaine de secondes après la mise à feu de la charge d'éjection 48, et pour générer un nuage épais de fumée pendant environ 30 à 60 secondes.

Comme cela est illustré sur la figure 3, de préférence, selon la présente invention, une pluralité de munitions sont déployées simultanément dans la direction de la menace. Ces munitions sont éjectées à l'aide d'une pluralité de mortiers, présentant des azimuts équirépartis afin de déployer un nuage de masquage d'étendue horizontale importante entre le pointe de lancement (véhicule à protéger) et la menace détectée.

On a illustré schématiquement sur la figure 3 un véhicule à protéger, référencé V, et le masquage obtenu par éjection de 5 projectiles conformes à l'invention. L'éjection des projectiles est opérée à tir tendu avec une trajectoire basse, par exemple à 11° de l'horizontale, de telle sorte que l'axe des nuages de particules résultant des charges de poudre 110 soit presque horizontal.

Plus précisément, on aperçoit sur la figure 3 5 nuages de particules métalliques en laiton référencés M et 5 nuages de fumée référencés F diffusés par les charges fumigènes 150, 152.

Comme indiqué précédemment, les nuages de particules métalliques M sont déployés à environ 10 mètres du véhicule V à protéger, tandis que les nuages de fumée F sont générés à environ 30 à 40 mètres du véhicule V.

A titre d'exemple, la canne explosive 112 peut être adaptée pour générer un nuage de particules métalliques M présentant un diamètre de l'ordre de 7 mètres et une épaisseur de l'ordre de 1 à 2 mètres.

Bien entendu, les azimuts des différents mortiers recevant une munition conforme à la présente invention sont adaptés pour assurer un recouvrement tant des nuages de particules métalliques M que des nuages de fumée F, pour générer un écran de masquage continu.

Le plan moyen vertical défini par les nuages de particules métalliques M et les nuages de fumée F s'étend perpendiculairement à une ligne reliant le véhicule V à protéger et la menace détectée.

Selon une autre variante de mise en oeuvre testée par les demanderesses ayant donné satisfaction, les munitions 10 conformes à l'invention sont déployées dans la direction de la menace par salve de 6 selon un angle d'ouverture totale de 120°.

## Revendications

1. Projectile du type comprenant au moins un pot de composition pyrotechnique (150, 152) apte à générer de la fumée lors de sa combustion, et une charge de poudre (110) absorbeuse de contraste dans le domaine infrarouge, dans lequel la charge de poudre (110) est placée en avant du pot de composition pyrotechnique fumigène, dans le sens d'éjection, et
une canne explosive (112) est associée à la charge de poudre (110) pour déployer celle-ci caractérisé par le fait que :
- le pot de composition pyrotechnique fumigène (150, 152) possède un canal longitudinal (160) pour la transmission de feu à la canne explosive (112), de telle sorte que celle-ci explose rapidement sur trajectoire après lancement du projectile afin, d'une part, d'assurer un déploiement quasi-instantané de la charge de poudre (110), d'autre part, de freiner le pot de composition pyrotechnique (150, 152) avant toute dispersion de celui-ci.

2. Projectile selon la revendication 1, caractérisé par le fait que la charge de poudre (110) est formée de poudre de laiton.

3. Projectile selon l'une des revendications 1 ou 2, caractérisé par le fait que la canne explosive (112) est centrée sur l'axe du projectile (14), la charge de poudre (110) entourant la canne (112) sur toute sa périphérie et recouvrant l'extrémité avant de cette canne, de telle sorte que la canne explosive (112) déploie la charge de poudre (110) sous forme d'un disque plein.

4. Projectile selon l'une des revendications 1 à 3, caractérisé par le fait qu'il comprend une charge de séparation (145) intercalée entre la charge de poudre (110) et le pot de composition pyrotechnique fumigène (150, 152).

5. Projectile selon la revendication 4, caractérisé par le fait que le pot de composition pyrotechnique fumigène (150, 152) est relié à un étui (114) qui loge la charge de poudre (110) par des moyens de liaison (170) adaptés pour être rompus lors de la mise à feu de la charge de séparation (145).

6. Projectile selon la revendication 5, caractérisé par le fait que les moyens de liaison (170) sont choisis dans le groupe comprenant : un manchon d'enveloppe thermorétractable, un organe de liaison en colle époxy, un organe de liaison en ruban adhésif ou une tige centrale.

7. Projectile selon l'une des revendications 5 ou 6, caractérisé par le fait que les moyens de liaison sont constitués d'une tige centrale (170) formée d'un manchon pourvu d'une pluralité de lumières oblongues (172).

8. Projectile selon l'une des revendications 1 à 7, caractérisé par le fait que le pot de composition pyrotechnique fumigène est divisé en différents éléments (150, 152).

9. Projectile selon l'une des revendications 1 à 8, caractérisé par le fait qu'il comprend un retard de trajectoire (124) mis à feu lors de l'éjection du projectile, un relais pyrotechnique (126) associé au retard de trajectoire, une charge de séparation (145) intercalée entre la charge de poudre (110) et le pot de composition pyrotechnique fumigène (150, 152), une charge initiante (144) associée à la canne explosive (112) et un tiroir de sécurité (142) intercalé sur des passages de feu reliant le relais (126) à la charge de séparation (145) et à la charge initiante (144), le tiroir de sécurité (142) étant déplaçable entre une position de sécurité, au stockage, dans laquelle il obture les passages de feu, et une position de libération, dans laquelle, après éjection, il libère les passages de feu.

10. Munition destinée à la protection de véhicules, caractérisé par le fait qu'elle comporte dans une douille (12) un projectile (100), selon l'une des revendications 1 à 9, et une charge pyrotechnique (48) disposée dans le fond de la douille pour l'éjection du projectile.

## Claims

1. Projectile of the type comprising at least one container of pyrotechnic composition (150, 152) suitable for generating smoke on combustion, and an absorbent contrasting powder charge (110) in the infrared range, in which the powder charge (110) is placed in front of the container of smoke-generating pyrotechnic composition, as seen in the direction of ejection, and an explosive rod (112) is associated with the powder charge (110) for dissemination thereof, characterized in that the container (150, 152) of smoke-generating pyrotechnic composition has a longitudinal channel (160) for transmission of the ignition to the explosive rod (112) such that the latter explodes rapidly on trajectory after launching of the projectile in order that, on the one hand, quasi-instantaneous dissemination of the powder charge (110) is ensured and on the other hand the container (150, 152) of pyrotechnic composition is slowed down before it disperses completely.

2. Projectile according to Claim 1, characterized in that the powder charge (110) is formed by brass powder.

3. Projectile according to either of Claims 1 or 2, characterized in that the explosive rod (112) is centred on the axis of the projectile (14), with the powder charge (110) surrounding the rod (112) over its entire periphery and covering the front end of this rod such that the explosive rod (112) disseminates the powder charge (110) in the form of a solid disc.

4. Projectile according to one of Claims 1 to 3, characterized in that it comprises a separating charge (145) placed between the powder charge (110) and the container (150, 152) of smoke-generating pyrotechnic composition.

5. Projectile according to Claim 4, characterized in that the container (150, 152) of smoke-generating pyrotechnic composition is connected to a case (114) which houses the powder charge (110) by connection means (170) adapted to break when the separating charge (145) is ignited.

6. Projectile according to Claim 5, characterized in that the connection means (170) are selected from the group comprising the following: a sleeve with heat-retractable sheath, an epoxy glue bonding member, an adhesive tape bonding member or a central rod.

7. Projectile according to either of Claims 5 or 6, characterized in that the connection means are formed by a central rod (170) formed by a sleeve provided with a plurality of oblong openings (172).

8. Projectile according to one of Claims 1 to 7, characterized in that the container of smoke-generating pyrotechnic composition is divided into different elements (150, 152).

9. Projectile according to one of Claims 1 to 8, characterized in that it comprises a trajectory retarding means (124) ignited at the time of ejection of the projectile, a pyrotechnic relay (126) associated with the trajectory retarding means, a separating charge (145) placed between the powder charge (110) and the container (150, 152) of smoke-generating pyrotechnic composition, an initiating charge (144) associated with the explosive rod (112) and a security slide valve (142) placed in ignition passages connecting the relay (126) with the separating charge (145) and the initiating charge (144), the security slide valve (142) being displaceable between a safety position during storage in which it closes the ignition passages and a release position in which, after ejection, it releases the ignition passages.

10. Ammunition intended for protecting vehicles, characterized in that it has in a bushing (12) a projectile (100) according to one of Claims 1 to 9 and a pyrotechnic charge (48) arranged in the base of the bushing for ejection of the projectile.

## Patentansprüche

1. Geschoß der Bauart mit mindestens einem Topf mit einer pyrotechnischen Zusammensetzung (150, 152) zum Erzeugen von Nebel bei seiner Verbrennung und mit einer im Infrarotbereich Kontrast absorbierenden Pulverladung (110), wobei die Pulverladung (110) in Ausstoßrichtung vor dem Topf mit der Nebel erzeugenden pyrotechnischen Zusammensetzung angeordnet ist und der Pulverladung (110) ein Sprengrohr (112) zugeordnet ist, um diese auseinanderzutreiben, dadurch **gekennzeichnet,** daß
der Topf mit der Nebel erzeugenden pyrotechnischen Zusammensetzung (150, 152) einen Längskanal (160) zum Übertragen von Feuer zu dem Sprengrohr (112) aufweist, so daß dieses schnell nach dem Abschießen des Geschosses auf der Flugbahn explodiert, um einerseits eine quasi-augenblickliche Ausbreitung der Pulverladung (110) zu gewährleisten und andererseits den Topf mit der pyrotechnischen Zusammensetzung (150, 152) vor der gesamten Verbreitung abzubremsen.

2. Geschoß nach Anspruch 1, dadurch **gekennzeichnet,** daß die Pulverladung (110) aus Messingpulver gebildet ist.

3. Geschoß nach Anspruch 1 oder 2, dadurch **gekennzeichnet,** daß das Sprengrohr (112) zur Geschoßachse (14) zentriert ist, und die Pulverladung (110) das Rohr (112) über dessen gesamten Umfang umgibt und das vordere Ende dieses Rohres bedeckt, so daß das Sprengrohr (112) die Pulverladung (110) in Form einer vollen Scheibe austreibt.

4. Geschoß nach einem der Ansprüche 1 bis 3, **gekennzeichnet,** durch eine Trennladung (145), die zwischen der Pulverladung (110) und dem Topf mit der Nebel erzeugenden pyrotechnischen Zusammensetzung (150, 152) eingefügt ist.

5. Geschoß nach Anspruch 4, dadurch **gekennzeichnet,** daß der Topf mit der Nebel erzeugenden pyrotechnischen Zusammensetzung (150, 152) mittels einer beim Zünden der Trennladung (145) trennbaren Verbindungsvorrichtung (170) mit einer die Pulverladung (110) aufnehmenden Kapsel (114) verbunden ist.

6. Geschoß nach Anspruch 5, dadurch **gekennzeichnet,** daß die Verbindungsvorrichtung (170) aus der folgenden Gruppe gewählt ist: eine auf Temperatur ansprechende Gehäusemuffe, ein Epoxidkleber-Verbindungsorgan, ein Klebband-Verbindungsorgan oder ein zentraler Stab.

7. Geschoß nach Anspruch 5 oder 6, dadurch **gekennzeichnet,** daß die Verbindungsvorrichtung einen zentralen Stab (170) aufweist, der aus einer Manschette mit mehreren länglichen Schlitzen (172) gebildet ist.

8. Geschoß nach einem der Ansprüche 1 bis 7, dadurch **gekennzeichnet,** daß der Topf mit der Nebel erzeugenden pyrotechnischen Zusammensetzung in verschiedene Teile (150, 152) geteilt ist.

9. Geschoß nach einem der Ansprüche 1 bis 8, **gekennzeichnet,** durch eine Trajektorien-Verzögerung (124), die beim Ausstoßen des Geschosses gezündet wird, ein mit der Trajektorienverzögerung gekoppeltes pyrotechnisches Relais (146), eine zwischen der Pulverladung (110) und dem Topf mit der Nebel erzeugenden pyrotechnischen Zusammensetzung (150, 152) eingefügte Trennladung (145), eine dem Sprengrohr (112) zugeordnete Initialladung (144) und einen, zwischen Feuerkanäle, die das Relais (126) für die Trennladung (145) und die Initialladung (144) verbinden, eingefügten Sicherheitsschieber (142), der zwischen einer Sicherungsstellung, bei Lagerung, in der er die Feuerkanäle verschließt, und einer Freigabestellung, in der er nach dem Abschießen die Feuerkanäle freigibt, verschiebbar ist.

10. Munition zum Schutz von Fahrzeugen, dadurch **gekennzeichnet,** daß sie in einer Hülse (12) ein Geschoß (100) nach einem der Ansprüche 1 bis 9 und eine hinten in der Hülse angeordnete pyrotechnische Ladung (48) zum Ausstossen des Geschosses aufweist.
